# DEMANDE DE BREVET EUROPEEN

(11) **EP 0 694 386 A1**
(43) Date de publication de la demande: **31.01.1996**
(21) Numéro de dépôt: 94401750.8
(22) Date de dépôt: 29.07.1994
(51) Int. Cl.: B41F 17/02

(54) **Procédé pour réaliser des liasses de feuillets autocopiants préimprimés**

(71) Demandeur: DANEL-FERRY, société anonyme, F-92413 Courbevoie Cédex (FR)
(72) Inventeur: Fauchille, Patrice, F-54220 Malzeville (FR)
(74) Mandataire: Chambon, Gérard

(57) **Abrégé**

L'invention concerne un procédé pour réaliser des liasses de feuillets autocopiants préimprimés au moyen d'une imprimante (4) pourvue d'au moins deux bacs d'alimentation (5a, 5b, 5c) et un bac de réception (6) qui est remarquable en ce qu'il consiste :
- à charger l'un (5a) des bacs avec des feuillets chimiques (1) dits de dessus, à verso traité émetteur et l'autre bac, avec des feuillets chimiques (2) dits de dessous, à recto traité récepteur,
- à imprimer en alternance les feuillets de chacun des bacs,
- à regrouper en pile (P) après impression, les différents feuillets alternés dans le bac de réception (6),
- à solidariser chaque liasse d'au moins deux feuillets (1, 2).

L'invention concerne aussi les feuillets chimiques destinés à constituer de telles liasses.

## Description

L'invention concerne un procédé pour réaliser des liasses de feuillets autocopiants préimprimés au moyen d'une imprimante pourvue d'au moins deux bacs d'alimentation et un bac de réception et plus particulièrement une imprimante feuille à feuille sans impact, telle que par exemple une imprimante laser ou à jets d'encre.

L'invention concerne aussi les feuillets chimiques destinés à constituer de telles liasses.

Il est connu d'utiliser des liasses autocopiantes, dites à feuillets chimiques, dans les imprimantes à impact, c'est-à-dire dans lesquelles les caractères sont frappés.

Ces liasses chimiques sont constituées par des feuillets traités.

Le verso et respectivement le recto de deux feuillets successifs et superposés sont traités différemment de manière que le verso du premier feuillet puisse reproduire une inscription de son recto sur le recto du feuillet suivant. C'est pourquoi on parlera ci-après de verso traité émetteur et recto traité récepteur.

Si le premier feuillet présente un verso traité émetteur (encore désigné dans ce domaine industriel par feuillet CB) et le dernier feuillet un recto traité récepteur (aussi désigné par feuillet CF), on comprendra que les éventuels feuillets intermédiaires présentent chacun un recto traité récepteur et un verso traité émetteur (aussi désigné par feuillet CFB).

De telles liasses sont très utilisées pour la constitution directe de doubles dans une imprimante à impact, mais aussi pour assurer une première impression et permettre des inscriptions ultérieures avec possibilité de doubles.

Avec une imprimante sans impact, du type laser ou à jets d'encre, de telles liasses ne sont évidemment pas utilisables.

C'est pourquoi l'invention propose un procédé pour réaliser des liasses de feuillets autocopiants préimprimés au moyen d'une imprimante telle que précisée ci-avant, qui est remarquable en ce que qu'il consiste:
- à charger l'un des bacs avec des feuillets chimiques dits de dessus, à verso traité émetteur et l'autre bac, avec des feuillets chimiques dits de dessous, à recto traité récepteur,
- à imprimer en alternance les feuillets de chacun des bacs,
- à regrouper en pile après impression, les différents feuillets alternés dans le bac de réception,
- à solidariser chaque liasse d'au moins deux feuillets.

Il est clair que si le procédé selon l'invention utilise plus spécialement une imprimante sans impact, une imprimante à impact est évidemment possible, même si l'intérêt est moindre.

En vue de constituer des liasses plus importantes et en utilisant une imprimante à plus de deux bacs d'alimentation, un mode de réalisation du procédé selon l'invention est remarquable en ce qu'il consiste en outre:
- à charger au moins l'un des bacs complémentaires avec des feuillets dits intermédiaires, à recto traité récepteur et verso traité émetteur,
- à les imprimer en alternance en les encadrant avec les feuillets de dessus et de dessous,
- à regrouper et solidariser chaque liasse formée d'un feuillet de dessus, d'au moins un feuillet intermédiaire et d'un feuillet de dessous.

La solidarisation des feuillets de chaque liasse peut s'effectuer de diverses façons et notamment au moyen d'une colle auto-séparante appliquée sur la pile des feuilllets du bac de réception ou par activation d'au moins une zone de scellement prévue sur au moins certains feuillets ou encore automatiquement dans le bac de réception par contact des feuillets empilés les uns sur les autres, chaque feuillet étant pourvu à cet effet d'au moins une zone de colle contact. Selon un autre mode de réalisation, la solidarisation est effectuée par pression exercée sur la pile des feuillets, directement ou non dans le bac de réception, chaque feuillet étant pourvu d'au moins une zone de colle sensible à la pression.

Comme déjà dit, l'invention concerne aussi des feuillets chimiques destinés à constituer de telles liasses et qui sont remarquables en ce qu'ils comportent sur leur recto et/ou sur leur verso au moins une zone de scellement activable, ou respectivement de contact, ou respectivement sensibles à la pression, les feuillets intermédiaires ayant donc généralement des zones de scellement sur leur recto et sur leur verso.

L'invention sera bien comprise à la lecture de la description qui va suivre et qui se réfère au dessins annexés dans lesquels :
- la figure 1 montre en perspective deux feuillets selon l'invention,
- la figure 2 montre schématiquement en élévation les deux feuillets de la figure 1,
- la figure 3 montre une liasse de trois feuillets,
- la figure 4 schématise une imprimante et la fabrication des liasses selon l'invention,

Les figures 1 à 3 montrent un feuillet de dessus , un feuillet de dessous (2) et un feuillet intermédiaire 3 (figure 3).

Les feuillets 1 à 3 sont des feuillets chimiques dont les faces sont traitées de la manière suivante :
- le verso 1b du feuillet de dessus 1 est traité éméteur (feuillet de type CB),
- le recto 2a du feuillet de dessous 2 est traité récepteur (feuillet du type CF),
- le recto 3a et le verso 3b du feuillet intermédiaire 3 sont traités respectivement récepteur et éméteur (feuillet du type CFB).

Sur les figures 1 à 3 on peut également constater que le verso 1b du feuillet 1, le recto 2a du feuillet 2 sont pourvus chacun d'une zone de colle respectivement 1c et 2c disposées de la même manière.

Le recto 3a et le verso 3c du feuillet intermédiaire 3 comporte aussi des zones de colle respectivement 3c et 3d.

Les zones de colle sont par exemple du type contact, du type à pression ou du type réactivable (à chaud ou autrement).

La figure 4 schématise une imprimante 4, du type laser par exemple, pourvue de trois bacs d'alimentation 5a, 5b et 5c et d'un bac de réception 6.

Les bacs 5a, 5b, 5c sont chargés par exemple avec les feuillets du type respectivement 1, 3 et 2.

Des moyens connus de sélection des bacs sont prévus pour imprimer en alternance les feuillets des bac successivement 5a, 5b et 5c de telle sorte qu'à la sortie on obtient des liasses de feuillets 1, 3 et 2, comme la liasse représentée sur la figure 3, lesdites liasses étant regroupées en pile P dans le bac de réception 6.

Avec une imprimante à deux bacs, ou en utilisant seulement deux bacs de l'imprimante 4, on comprend qu'il est possible de réaliser des liasses de deux feuillets 1 et 2 sans feuillet intermédiaire, ou encore au contraire on peut prévoir plusieurs feuillets intermédiaires avec plusieurs bacs du type 5b.

Selon la nature de la colle utilisée, la solidarisation des feuillets de chaque liasse pourra s'effectuer par exemple directement dans le bac de réception par simple contact (colle contact), par pression (colle pression), par exemple dans le bac 6 selon la flèche F ou en dehors de ce bac, ou encore par activation, à la chaleur par exemple (bac 6 chauffant ou chauffage dans un poste diposé en aval) en utilisant une colle réactivable ou du toner spécial.

Toutefois comme déjà dit il est possible d'utiliser une colle autoséparante appliquée sur la tranche de la pile P, les liasses se solidarisant et se séparant automatiquement de manière connue en fonction de la nature du traitement chimique de leurs faces.

Il est clair comme déjà dit que si l'invention concerne un procédé original pour réaliser des liasses, elle concerne aussi chaque feuillet constitutif telle que décrit et représenté sur les dessins.

## Revendications

**1)** Procédé pour réaliser des liasses de feuillets autocopiants préimprimés au moyen d'une imprimante (4) pourvue d'au moins deux bacs d'alimentation (5a, 5b, 5c) et un bac de réception (6), caractérisé en ce qu'il consiste:
- à charger l'un (5a) des bacs avec des feuillets chimiques (1) dits de dessus, à verso traité émetteur et l'autre bac, avec des feuillets chimiques (2) dits de dessous, à recto traité récepteur,
- à imprimer en alternance les feuillets de chacun des bacs,
- à regrouper en pile (P) après impression, les différents feuillets alternés dans le bac de réception (6),
- à solidariser chaque liasse d'au moins deux feuillets (1, 2).

**2)** Procédé selon la revendication 1 au moyen d'une imprimante à plus de deux bacs d'alimentation (5a, 5b, 5c), caractérisé en ce qu'il consiste en outre:
- à charger au moins l'un des bacs complémentaires (5b) avec des feuillets (3) dits intermédiaires, à recto traité récepteur et verso traité émetteur,
- à les imprimer en alternance en les encadrant avec les feuillets de dessus (1) et de dessous (2),
- à regrouper et solidariser chaque liasse formée d'un feuillet de dessus (1), d'au moins un feuillet intermédiaire (3) et d'un feuillet de dessous (2).

**3)** Procédé selon l'une des revendications 1 et 2, caractérisé en ce que la solidarisation des feuillets (1, 2, 3) de chaque liasse est effectuée au moyen d'une colle autoséparante appliquée sur la pile (P) des feuilllets du bac de réception (6).

**4)** Procédé selon l'une des revendications 1 et 2, caractérisé en ce que la solidarisation des feuillets (1, 2, 3) de chaque liasse est effectuée par activation d'au moins une zone de scellement (1c, 2c, 3c, 3d) prévue sur au moins certains feuillets (1c, 2c, 3c, 3d).

**5)** Procédé selon l'une des revendications 1 et 2, caractérisé en ce que la solidarisation des feuillets (1, 2, 3) de chaque liasse est effectuée automatiquement dans le bac de réception (6) par contact des feuillets empilés les uns sur les autres, chaque feuillet étant pourvu à cet effet d'au moins une zone (1c, 2c, 3c, 3d) de colle contact.

**6)** Procédé selon l'une des revendications 1 et 2, caractérisé en ce que la solidarisation des feuillets (1, 2, 3) de chaque liasse est effectuée par pression exercée sur la pile (P) des feuillets, chaque feuillet étant pourvu d'au moins une zone (1c, 2c, 3c, 3d) de colle sensible à la pression.

**7)** Feuillet chimique (1) à verso traité émetteur pour liasse réalisée selon le procédé de l'une des revendications 4, 5 ou 6, caractérisé en ce qu'il comporte sur son verso (1b) au moins une zone (1c) de scellement activable, ou respectivement de contact, ou respectivement sensible à la pression.

**8)** Feuillet chimique (2) à recto traité récepteur pour liasse réalisée selon le procédé de l'une des revendications 4, 5 ou 6, caractérisé en ce qu'il comporte sur son recto (2b) au moins une zone (2c) de scellement activable, ou respectivement de contact, ou respectivement sensible à la pression.

**9)** Feuillet chimique (3) à verso (3b) traité émetteur et recto (3a) traité récepteur pour liasse réalisée selon le procédé de l'une des revendications 4, 5 ou 6, caractérisé en ce qu'il comporte sur son recto (3a) et sur son verso (3b) au moins une zone de scellement (3c, 3d) activable, ou respectivement de contact, ou respectivement sensible à la pression.
